# EUROPÄISCHE PATENTSCHRIFT

(11) **EP 0 396 556 B1**
(45) Veröffentlichungstag und Bekanntmachung des Hinweises auf die Patenterteilung: **07.04.1993**
(21) Anmeldenummer: 88909297.9
(22) Anmeldetag: 03.11.1988
(51) Int. Cl.: H05B 3/26

(54) **BEHEIZBARE SCHEIBE**
HEATABLE PANE OF GLASS
VITRE CHAUFFANTE

(30) Priorität: 05.12.1987 DE 3741244
(43) Veröffentlichungstag der Anmeldung: 14.11.1990
(73) Patentinhaber: ROBERT BOSCH GMBH, 70442 Stuttgart (DE)
(72) Erfinder: MEYER, Friedhelm, D-7132 Illingen (DE); HÖHNE, Gerd, D-7140 Ludwigsburg (DE); LEUNIG, Rainer, D-7016 Gerlingen (DE)
(86) Internationale Anmeldenummer: DE8800680
(87) Internationale Veröffentlichungsnummer: WO8905561

(56) Entgegenhaltungen:
- DE-A- 2 231 095
- FR-A- 1 531 506
- FR-A- 2 250 329
- FR-A- 2 592 544
- US-A- 3 790 745
- US-A- 4 673 797

## Beschreibung

### Stand der Technik

Die Erfindung betrifft eine beheizbare Scheibe für Kraftfahrzeuge gemäß der Gattung des Hauptanspruchs.

Es sind heizbare Scheiben bekannt, die als Heizelemente Heizdrähte verwenden oder eine homogene, leitfähige Schicht aufweisen. Das elektrisch leitfähige Material ist mit von außen zugänglichen Stromanschlüssen verbunden, an die die Kraftfahrzeugbatterie anschließbar ist. Aufgrund des elektrischen Widerstandes treten im leitfähigen Material Verluste auf, die eine Erwärmung bewirken. Auf diese Weise kann ein Vereisen oder Beschlagen der Scheiben verhindert werden. Wird die Frontscheibe eines Kraftfahrzeugs derart beheizt, so kann dadurch gerade bei kühler Witterung eine Verbesserung der Sichtverhältnisse erreicht werden.

Die meisten bekannten beheizbaren Scheiben sind jedoch nur in Verbindung mit einer Gleichstrom-Energieversorgung verwendbar, eine solche Gleichstrom-Energieversorgung ist beispielsweise aus der DE-OS 32 26 393 bekannt. Da in Kraftfahrzeugen jedoch überwiegend Drehstromgeneratoren Verwendung finden, bedeutet dies einen beträchtlichen Energieverlust.

Eine Scheibenheizung, die alle drei Phasen eines Drehstromgenerators ausnutzt, ist aus der US-PS 4 673 797 bekannt. Bei dieser Scheibenheizung sind drei getrennte Heizelemente in die Scheibe integriert.

Jedes der Heizelemente wird mit einem Anschluß an eine Phase des Drehstromgenerators angeschlossen, die anderen Anschlüsse der Heizelemente sind miteinander verbunden. Die Verwendung einer homogenen Schicht als Heizelement, an das mehrere Phasen des Drehstromgenerators angeschlossen sind, ist nicht vorgesehen.

Aus der genannten US-PS ist im übrigen auch bekannt, eine Heizscheibe mit einem 1-Phasen-Wechselstrom zu versorgen.

Eine weitere elektrische Heizeinrichtung für eine Scheibe im Kfz ist aus der DE-OS 22 31 095 bekannt. Dabei enthält die heizbare Windschutzscheibe zwei voneinander elektrisch getrennte elektrisch leitende Heizflächen, die auf einer Seite an eine gemeinsame Stromzuleitung und auf der jeweils gegenüberliegenden Seite an je eine weitere Stromleitung angeschlossen sind. Jede der drei Stromleitungen ist an eine Phasenwicklung des Generators angeschlossen. Da die einen Seiten der beiden Heizflächen an der selben Phasenwicklung angeschlossen sind, kann zur Heizung der Windschutzscheibe nicht die gesamte Leistung des Drehstromgenerators ausgenutzt werden. Vielmehr werden nur zwei Phasenspannungen benutzt, die dritte Phasenspannung wird zur Heckscheibenheizung verwendet.

### Vorteile der Erfindung

Ausgehend von einer beheizbaren Scheibe der eingangsgenannten Gattung wird durch die Merkmalskombination des Hauptanspruchs demgegenüber der Vorteil erzielt, daß alle drei Phasenspannungen zur Heizung der einen Scheibe verwendet werden, wodurch die maximal mögliche Heizleistung erzielt wird. Durch geeignete räumliche Aufteilung der verschiedenen Anschlußzonen und damit der Heizzonen, die jeweils einem der Drehstromanschlüsse zugeordnet sind, kann in gewünschter Weise eine gleichmäßige oder auch asymmetrische Heizwirkung erzielt werden.

Unter Verwendung einer homogenen Schicht als elektrisch leitfähiges Material werden die Anschlußzonen so angeordnet, daß zwei Anschlußzonen sich an benachbarten Ecken erstrecken, während die dritte Anschlußzone an der den Ecken gegenüberliegenden Seite der Scheibe verläuft.

Auf diese Weise kann insbesondere durch eine geeignete Länge der jeweiligen Anschlußzonen eine gleichmäßige Erwärmung der Scheibe erfolgen.

Es ist grundsätzlich auch möglich, nicht nur drei Anschlüsse für die beheizbare Scheibe vorzusehen, sondern es kann auch ein ganzzahliges Vielfaches davon an Anschlüssen vorgesehen sein. Damit stünden dann auch eine entsprechende Vielzahl von Heizsegmenten zur Verfügung, die in unterschiedlichster Weise über die gesamte Fläche der Scheibe verteilt angeordnet werden könnten.

Um eine Überlastung des Drehstromgenerators oder eine Überhitzung der Heizdrähte zu vermeiden, kann es vorteilhaft sein, den Drehstromgenerator in Abhängigkeit von der erzeugten Ausgangsspannung und/oder der an der heizbaren Scheibe auftretenden Temperatur zu regeln.

### Zeichnung

Die Erfindung wird nachfolgend anhand in der Zeichnung dargestellter Ausführungsbeispiele näher erläutert. Es zeigen:
Figur 1 eine beheizbare Scheibe mit homogener Heizschicht,
Figur 2 eine Schaltungsanordnung mit einem an eine heizbare Scheibe gemäß Figur 1 angeschlossenen Drehstromgenerator.

Die in Figur 1 dargestellte beheizbare Scheibe 1 besitzt als Heizelement eine homogene, elektrisch leitfähige Schicht 2, die über die gesamte Fläche der Scheibe 1 verteilt ist und bis zu Anschlußzonen 3, 4, 5 reicht. Die Anschlußzonen 3 bis 5 stehen mit Stromanschlüssen 6 bis 8 in Verbindung, an denen die Phasen u, v, w der Spannung eines Drehstromgenerators anliegen.

In Figur 2 ist ein Ausführungsbeispiel einer Schaltungsanordnung gezeigt, bei der einer Spannungs- und Temperaturüberwachungsschaltung 19 einem Drehstromgenerator 20 zugeordnet ist. An den Drehstromgenerator 20 ist die in Figur 1 dargestellte Scheibe 1 angeschlossen. Zusätzlich befindet sich an der Scheibe 1 ein Temperaturfühler 21, der über die Eingänge T1 und T2 mit der Spannungs- und Temperaturüberwachungsschaltung 19 in Verbindung steht. Außerdem greift die Spannungs- und Temperaturüberwachungsschaltung 19 an den Phasen u, v, w die vom Drehstromgenerator 20 erzeugte Spannung ab und steuert in Abhängigkeit von Temperatur und Spannungen den durch die Erregerwicklung 22 des Drehstromgenerators 20 fließenden Erregerstrom. Dabei kann ein vorgegebener maximaler Temperaturwert und vorgegebene minimale Ausgangsspannungen des Drehstromgenerators 20 ein Abschalten oder Absenken des Erregerstroms in an sich bekannter Weise bewirken.

Es wird noch angemerkt, daß die hier dargestellte Regelung des Erregerstroms nur beispielhaft angeführt ist, da diese Regelung durchaus auch in anderer Weise erfolgen oder sogar entfallen kann.

## Patentansprüche

1. Beheizbare Scheibe für Kraftfahrzeuge, die elektrisch leitfähiges Material enthält, das sich als homogene Schicht (2) zwischen drei Anschlußzonen (3, 4, 5) erstreckt und mit diesen verbunden ist, wobei zwei der Anschlußzonen (4, 5) in nebeneinanderliegenden Ecken und die dritte Anschlußzone (3) an der den Ecken gegenüberliegenden Seite der leitfähigen Schicht (2) angeordnet sind und mit je einem Stromanschluß (6, 7, 8) in Verbindung stehen, an den jeweils eine der drei Phasen eines Drehstromgenerators (20) so angeschlossen ist, daß eine Sternpunktschaltung vorliegt.

2. Beheizbare Scheibe nach Anspruch 1, dadurch gekennzeichnet, daß das elektrisch leitfähige Material in einer Verbundglasscheibe angeordnet ist.

3. Beheizbare Scheibe nach einem der vorhergehenden Ansprüche, dadurch gekennzeichnet, daß der Drehstromgenerator (20) in Abhängigkeit von der erzeugten Ausgangsspannung und/oder der an der beheizten Scheibe auftretenden Temperatur geregelt wird.

## Claims

1. Heatable pane for motor vehicles, which contains electrically conductive material which extends as a homogeneous layer (2) between three connection zones (3, 4, 5) and is connected thereto, two of the connection zones (4, 5) being arranged in adjacent corners and the third connection zone (3) being arranged on the side of the conductive layer (2) opposite the corners, and said connection zones being connected to one supply terminal (6, 7, 8) in each case, to which in each case one of the three phases of a three-phase alternator (20) is connected in such a way that a star connection is produced.

2. Heatable pane according to Claim 1, characterised in that the electrically conductive material is arranged in a laminated glass pane.

3. Heatable pane according to one of the preceding claims, characterised in that the three-phase alternator (20) is controlled as a function of the output voltage generated and/or of the temperature occurring at the heated pane.

## Revendications

1. Vitre chauffante pour véhicules à moteur, qui contient une matière électriquement conductrice, qui s'étend sous forme d'une couche homogène (2) entre trois zones de raccordement (3, 4, 5) et est reliée à celles-ci; deux des zones de raccordement (4, 5) étant disposées dans des coins contigus et la troisième zone de raccordement (3) étant disposée sur le côté de la couche conductrice (2) située en face, chacune de ces zones étant reliée à un raccord de courant (6, 7, 8), auquel est raccordée respectivement l'une des trois phases d'un alternateur triphasé (20), de telle façon que l'on ait un montage en étoile.

2. Vitre chauffante selon la revendication 1, caractérisée en ce que la matière électriquement conductrice est disposée dans une vitre en verre feuilleté.

3. Vitre chauffante selon l'une des revendications précédentes, caractérisée en ce que l'alternateur triphasé (20) est régulé en fonction de la tension de sortie produite et/ou de la température régnant sur la vitre chauffante.
